# EUROPÄISCHE PATENTANMELDUNG

(11) **EP 4 756 077 A1**
(43) Veröffentlichungstag der Anmeldung: **10.06.2026**
(21) Anmeldenummer: 25220817.8
(22) Anmeldetag: 04.12.2025
(51) Int. Cl.: C25B 1/04, C25B 9/30, C25B 9/60, C25B 11/034, C25B 15/00

(54) **ELEKTROLYSEVERFAHREN ZUR ERZEUGUNG VON WASSERSTOFF**

(30) Priorität: 06.12.2024 DE 102024136576
(71) Anmelder: ABS Apparate, Behälter- und Sonderanlagenbau GmbH, 78073 Bad Dürrheim (DE)
(72) Erfinder: Ackermann, Heiko, 78604 Rietheim-Weilheim (DE); Hepting, Emil, 78073 Bad Dürrheim (DE)
(74) Vertreter: Westphal, Mussgnug & Partner Patentanwälte mbB

(57) **Zusammenfassung**

Elektrolyseverfahren zur Erzeugung von Wasserstoff mit folgenden Verfahrensschritten:
- Anlegen einer Spannung an mindestens eine Elektrode (20; 320), die zumindest teilweise in ein Wasser (5) oder ein Wassergemisch in einem Behälter (10; 210; 310) eingetaucht ist,
- wobei sich während des Elektrolyseprozess das Wasser (5) oder das Wassergemisch in seine Bestandteile Wasserstoff und Sauerstoff auftrennen, und sich im Bereich der mindestens einen Elektrode (20; 320) Sauerstoffgas (81) und Wasserstoffgas (86) bilden,
- Bewegen der Elektrode (20; 320) durch eine Bewegungseinrichtung (50; 150A, 150B), wodurch die an der mindestens einen Elektrode (20; 320) anhaftenden Sauerstoffgase (81) und/oder Wasserstoffgase (86) abgelöst werden.

## Beschreibung

Die Erfindung betrifft ein Elektrolyseverfahren zur Erzeugung von Wasserstoff mit den Merkmalen des Patenanspruchs 1 sowie eine Elektrolysevorrichtung zur Erzeugung von Wasserstoff gemäß den Merkmalen des Patentanspruchs 12.

Die Verwendung eines Elektrolyseverfahrens zur Erzeugung von Wasserstoff ist ein etabliertes Verfahren in der chemischen Industrie. Typischerweise werden hierbei zwei Elektroden, die Anode, die positiv geladen ist und die Kathode, die negativ geladen ist, in einem mit Wasser oder einem Wassergemisch gefüllten Behälter angeordnet. Diese Elektroden sind durch eine Membran oder einen Separator voneinander getrennt, um eine Vermischung der entstehenden Gase zu verhindern. Beim Anlegen einer Gleichspannung setzt die Elektrolyse ein. Positiv geladene Wasserstoffionen wandern zur Kathode, wo sie Elektronen aufnehmen und in molekularen Wasserstoff umgewandelt werden, der als Gas freigesetzt wird. An der Anode hingegen oxidieren Wasser-Moleküle, wodurch Sauerstoffgas sowie freie Elektronen entstehen.

Problematisch bei einem solchen Elektrolyseverfahren ist, dass sich im Bereich der Anode und Kathode während der Elektrolyse Gasblasen bilden, die die Oberflächen an Anode und Kathode isolieren und damit den elektrischen Widerstand erhöhen, was eine kontinuierliche Produktion von Wasserstoff und Sauerstoff beeinträchtigt.

Dieses Problem wird durch ein Elektrolyseverfahren zur Erzeugung von Wasserstoff gemäß den Merkmalen des Patentanspruchs 1 sowie einer Elektrolysevorrichtung zur Erzeugung von Wasserstoff gemäß den Merkmalen des Patentanspruchs 12 gelöst.

Vorteilhafte Ausgestaltungen und Weiterbildungen der Erfindung sind in den abhängigen Ansprüchen angegeben.

Erfindungsgemäß ist demnach ein Elektrolyseverfahren zur Erzeugung von Wasserstoff mit folgenden Verfahrensschritten: Anlegen einer Spannung an mindestens eine Elektrode, die zumindest teilweise in ein Wasser oder ein Wassergemisch in einem Behälter eingetaucht ist, wobei sich während des Elektrolyseprozess das Wasser oder das Wassergemisch in seine Bestandteile Wasserstoff und Sauerstoff auftrennen, und sich im Bereich der Elektrode Sauerstoffgas und/oder Wasserstoffgas bilden. Bewegen der mindestens einen Elektrode durch eine Bewegungseinrichtung, wodurch das an der Elektrode anhaftende Sauerstoffgas und/oder Wasserstoffgas abgelöst wird bzw. werden.

Die Erfindung beruht auf der Idee, durch Bewegung mindestens einer Elektrode innerhalb des Behälters einen erhöhten Stoffaustausch an der Elektrodenoberfläche zu gewährleisten, um die während des Elektrolyseprozesses entstehenden Gasblasen schneller und besser von der Elektrodenoberfläche zu entfernen, wodurch der ohmsche Widerstand der Flüssigkeit verringert und der Wirkungsgrad des Elektrolyseprozesses erhöht wird.

Ferner beruht die Erfindung auf dem Gedanken, dass durch die Bewegung der mindestens einen Elektrode innerhalb des Behälters die katalytischen Vorgänge beschleunigt werden, wodurch das Aufbrechen der Wasserstoffbrücken erleichtert wird, was zu einer deutlichen Steigerung der Effizienz des Elektrolyseverfahrens führt.

Schwingungen im Sinne dieser Erfindung sind zeitlich periodische, fortwährend gleiche Bewegungen um eine Gleichgewichtslage mit gleicher Frequenz vornehmlich entlang zweier Raumrichtungen.

Vibrationen im Sinne dieser Erfindung sind unregelmäßige wiederkehrende Bewegungen in vornehmlich drei Raumrichtungen mit zumeist mehreren überlagerten Frequenzen. Vibrationen können aus der Überlagerung mehrerer Schwingungen unterschiedlicher Frequenz und Amplitude entstehen. Eine Vibration kann auch eine Ausbreitung in zwei Raumrichtungen aufweisen.

Vorteilhafterweise versetzt die Bewegungseinrichtung die mindestens ein Elektrode während des Elektrolyseprozesses in eine Schwingung oder eine Vibration, vorzugsweise in eine hochfrequente Schwingung oder hochfrequente Vibration. Durch die Schwingung bzw. Vibration werden die Gasblasen besser von der Elektrodenoberfläche gelöst. Insbesondere die ungleichmäßige Bewegung der Elektrode beim Einsatz von hochfrequenten Vibrationen und die damit verbundenen schnellen Richtungsänderungen verbessern die Ablösung der Gasblasen von der Elektrodenoberfläche.

Bevorzugter Weise führt während des Elektrolyseverfahrens die Elektrode eine translatorische Bewegung durch, wobei eine translatorische Bewegung meint, dass alle Punkte der Elektrode parallel zueinander verschoben werden und die Orientierung der Elektrode unverändert bleibt. Es wird dabei zwischen einer geradlinigen translatorischen Bewegung und einer gekrümmten translatorischen Bewegung unterschieden. Der Vorteil von translatorischen Bewegungen der Elektrode ist, dass die mechanische Kopplung zwischen Bewegungseinrichtung und Elektrode äußerst einfach bewerkstelligbar ist. Beispielsweise kann die mechanische Kopplung starr über eine Stange, elastisch über eine Feder oder ein Gummielement oder über einen Reibungskontakt gekoppelt sein.

Vorteilhafterweise führt die mindestens eine Elektrode während des Elektrolyseverfahrens eine geradlinige translatorische Bewegung durch. Bei einer geradlinigen translatorischen Bewegung der mindestens einen Elektrode bewegt sich die mindestens eine Elektrode entlang einer Achse, ohne ihre Orientierung in Bezug auf diese Achse zu ändern, so dass eine einfache mechanische Verbindung der mindestens einen Elektrode mit der Bewegungseinrichtung ausreicht.

Gemäß eines vorteilhaften Verfahrensschritts der Erfindung wird während des Elektrolyseprozesses die mindestens eine Elektrode bei der geradlinigen translatorischen Bewegung um 0,5 mm bis 2,5 mm aus ihrer Ruhelage ausgelenkt. In diesem Auslenkungsbereich hat sich gezeigt, dass die Bildung von Gasblasen an der mindestens einen Elektrode wirksam reduziert oder verhindert wird. Der vorangegangene angegebene Auslenkungsbereich kann auch kleiner oder größer sein.

Nach einem besonders bevorzugten Verfahrensschritt der Erfindung weist die geradlinige translatorische Bewegung der mindestens einen Elektrode während des Elektrolyseprozesses eine Frequenz zwischen 5 und 75 Hz, vorzugsweise eine Frequenz zwischen 15 und 60 Hz, auf. Es ist auch eine Frequenz einstellbar, die kleiner oder größer ist als der oben angegebene Bereich. Bei der geradlinigen translatorischen Bewegung ist die Frequenz unter Berücksichtigung der maximalen Auslenkung zu betrachten. Eine erhöhte Frequenz führt zu einem schnelleren Ablösung der Gasblasen. Dadurch wird ein weiteres Anwachsen der Gasblasen auf der mindestens einen Elektrode vermieden und ein schnellerer Abtransport der Gasblasen ermöglicht.

Gemäß einem besonders vorteilhaften Verfahrensschritt der Erfindung führt während des Elektrolyseverfahrens die mindestens eine Elektrode eine gekrümmte translatorische Bewegung durch. Bei einer gekrümmten translatorischen Bewegung, bewegt sich die mindestens eine Elektrode bzw. jeder Punkt der mindestens einen Elektrode auf einer gekrümmten Bahn ohne die Orientierung zueinander zu ändern.

Bevorzugter Weise ist die gekrümmte Bahn in sich geschlossen, was bedeutet, dass ein gedachter Endpunkt gleichzeitig ein gedachter Startpunkt ist.

Bevorzugter Weise folgt die mindestens eine Elektrode einer kreisförmigen Bahn, einer ellipsenförmigen Bahn oder exzentrischen Bahn. Beispielsweise ist bei einem quaderförmigen Behälter mit Boden und Seitenflächen die gekrümmte translatorische Bewegung parallel zum Boden oder zu einer der Seitenflächen gerichtet. Die gekrümmte translatorische Bewegung erfolgt in zwei Raumrichtungen, wodurch unterschiedliche Kräfte, insbesondere Fliehkräfte, auf die Gasblasen wirken und sich besser von der Elektrodenoberflächen lösen.

Bevorzugter Weise weist die gekrümmte translatorische Bewegung auf einer gekrümmten Bahn einen maximalen Durchmesser von 0,05 mm bis 3 mm auf. Die mindestens eine Elektrode kann auch einen kleineren oder größeren Durchmesser aufweisen. Der Durchmesser wird als der minimale Abstand zwischen zwei gedachten Tangenten der gekrümmten Bahn definiert, die von einer gedachten Linie senkrecht durchschnitten werden.

Nach einem besonders vorteilhaften Verfahrensschritt weist die gekrümmte translatorische Bewegung der Elektrode während des Elektrolyseprozesses eine Frequenz zwischen 20 und 1000 Hz, vorzugsweise eine Frequenz zwischen 120 und 705 Hz, auf. Wie vorangegangen beschrieben durchläuft die gekrümmte translatorische Bewegung eine gekrümmte Bahn deren Startpunkt gleichzeitig auch deren Endpunkt ist. Die Anzahl der vollständigen Durchläufe pro Sekunde wird in diesem Zusammenhang als Frequenz definiert.

Vorteilhafterweise führt die mindestens eine Elektrode während des Elektrolyseverfahrens eine rotatorische Bewegung durch. Bei einer rotatorischen Bewegung drehen sich alle Punkte eines Körpers um eine gemeinsame Drehachse, wobei sich die Orientierung der Punkte zueinander ändert. Bei einer rotatorischen Bewegung dreht sich die mindestens eine Elektrode beispielsweise um seine eigene Längsachse oder Querachse. Eine Gasblasenbildung an der Elektrodenoberfläche kann dadurch verringert bzw. verhindert werden.

Bevorzugter Weise führt die mindestens eine Elektrode während des Elektrolyseverfahrens eine Bewegungskombination aus translatorischer Bewegung und rotatorischer Bewegung aus. Die translatorische Bewegung kann dabei die einer geradlinigen oder gekrümmten translatorischen Bewegung sein. Im Allgemeinen kann jede Bewegung durch eine Überlagerung einer translatorischen und einer rotatorischen Bewegung beschrieben werden. Indem die Elektrolysevorrichtung so konstruiert wird, dass eine solche Kombination von Bewegungen möglich ist, kann jede denkbare Bewegung ausgeführt werden.

In einer weiteren vorteilhaften Ausgestaltung der Erfindung wird alternativ oder zusätzlich die gesamte Elektrolyseeinheit, umfassend den Behälter mit dem darin angeordneten Wasser oder Wassergemisch sowie den Elektroden, durch die Bewegungseinrichtung in eine Schwingung oder eine Vibration versetzt. Durch die auf diese Weise erzeugten Beschleunigungen entsteht eine Relativbewegung zwischen der Flüssigkeit und den anhaftenden Gasblasen, wodurch die Gasblasen wirksam von den Elektrodenoberflächen abgelöst werden. Die elektrochemischen Reaktionsvorgänge an Anode und Kathode bleiben hiervon unbeeinflusst.

Gemäß eines vorteilhaften Verfahrensschritts sind mindestens zwei Elektroden, vorzugsweise eine mindestens eine Kathode und mindestens eine Anode, innerhalb des Behälters angeordnet.

Die mindestens zwei Elektroden könne während des Elektrolyseprozesses zeitgleich dieselbe Bewegung vollziehen. Dies hat den Vorteil, dass beide Elektroden gemeinsam mechanisch auf einer Bewegungseinrichtung angeordnet werden können, was Kosten spart.

Erfindungsgemäß ist eine Vorrichtung zur Erzeugung von Wasserstoff, aufweisend einen Behälter und mindestens eine Elektrode, wobei der Behälter zumindest teilweise mit Wasser oder einem Wassergemisch befüllt ist. Die mindestens eine Elektrode, ist zumindest teilweise in dem innerhalb des Behälters befindlichen Wasser oder Wassergemisch eingetaucht. Die mindestens eine Elektrode ist bewegbar angeordnet, und mit einer Bewegungseinrichtung mechanisch verbunden, wobei die Elektrode während des Elektrolyseprozesses durch die Bewegungseinrichtung bewegt wird.

Vorteilhafterweise ist die Bewegungseinrichtung als pneumatische Bewegungseinrichtung oder elektrische Bewegungseinrichtung ausgebildet, wobei die Bewegungseinrichtung die mindestens eine Elektrode während des Elektrolyseprozesses in Bewegung versetzt. Pneumatische und elektrische Bewegungseinrichtungen haben den Vorteil, dass diese zumeist kostengünstig und langlebig sind.

Bevorzugter Weise ist die pneumatische Bewegungseinrichtung als Kugelvibrator, Rollenvibrator oder Kolbenvibrator ausgebildet. Ein Kugelvibrator weist eine zumeist metallische Kugel innerhalb eines kreisförmigen Gehäuses auf, die mit Hilfe von Druckluft in Bewegung versetzt wird. Durch die Steuerung der Druckluft kann die Vibrationsfrequenz geändert werden. Rollenvibratoren und Kolbenvibratoren sind ähnlich aufgebaut wie Kugelvibratoren. Vorteilhaft an Kugelvibratoren, Rollenvibratoren oder Kolbenvibratoren ist, dass sie wartungsarm und eine hohe Lebensdauer bei einem einfachen Aufbau aufweisen.

Nach einer besonders vorteilhaften Ausgestaltung der Erfindung ist die elektrische Bewegungseinrichtung als Elektro-Außenvibrator, Elektro-Innenvibrator und Rüttelflasche ausgebildet. Diese Art der Bewegungseinrichtungen weist einen Elektromotor und eine exzentrische Unwuchtmasse, meist einen sogenannten Vibrationskopf, auf. Die Vorteile dieser Bewegungseinrichtungen sind ein hoher Wirkungsgrad, eine lange Lebensdauer und ein einfacher Aufbau.

Gemäß einer bevorzugten Ausgestaltung der Erfindung sind mindestens zwei Elektroden innerhalb des Behälters angeordnet, zwischen denen eine Gleichspannung angelegt wird, sodass eine der mindestens zwei Elektroden eine Anode und die andere der mindestens zwei Elektroden eine Kathode ist, wobei zwischen Anode und Kathode eine Membran oder ein Separator angeordnet ist, wobei die Anode und die Kathode bewegbar angeordnet und mit der Bewegungseinrichtung mechanisch verbunden sind.

Die Anode ist dabei positiv geladen, wohingegen die Kathode negativ geladen ist. Die Erzeugung von Wasserstoff in einer Vorrichtung in welcher eine Anode und eine Kathode angeordnet sind, ist hinlänglich bekannt, weswegen auf die entsprechende Fachliteratur verwiesen wird.

Eine Elektrolysevorrichtung zur Erzeugung von Wasserstoff gemäß dieser Erfindung kann auf der Grundkonstruktion eines alkalischen Elektrolyseprozesses basieren, bei dem eine alkalische Lösung als Elektrolyt beispielsweise Kaliumhydroxid verwendet wird. Eine andere Möglichkeit ist die Protonen-Austausch-Membran-Elektrolyse, bei der eine Membran auf Polymerbasis Protonen transportiert und an der Anode bzw. Kathode Wasserstoff und Sauerstoffgas erzeugt. Eine weitere Möglichkeit ist die Festoxid-Elektrolyse, bei der ein festes Oxid als Elektrolyt verwendet und bei hohen Temperaturen betrieben wird.

Vorteilhafterweise weist die Elektrolysevorrichtung zwei Bewegungseinrichtung auf, wobei eine Bewegungseinrichtung die Kathode und die andere Bewegungseinrichtung die Anode während des Elektrolyseprozesses mechanisch bewegt. Das hat den Vorteil, dass die Kathode und die Anode unabhängig voneinander bewegbar sind.

Bevorzugter Weise ist die Membran zwischen der Anode und der Kathode als Proton Exchange Membran, vorzugsweise aus Nafion, ausgebildet. Vorteilhaft an einer solchen Elektrolysevorrichtung ist, dass diese eine hohe Leistungsdichte und schnelle Ansprechzeiten aufweist.

Im Folgenden werden Ausführungsbeispiele der Erfindung anhand von schematischen Figuren erläutert. Es zeigen:
- Fig. 1: ein Schnittbild von vorne eines ersten Ausführungsbeispiels der Elektrolysevorrichtung,
- Fig. 2: ein Schnittbild einer Seitenansicht der Elektrolysevorrichtung aus Fig. 1,
- Fig. 3: ein Schnittbild von vorne eines zweiten Ausführungsbeispiels einer Elektrolysevorrichtung,
- Fig. 4A: ein Schnittbild von oben eines dritten Ausführungsbeispiels einer Elektrolysevorrichtung, und
- Fig. 4B: ein Schnittbild von oben eines vierten Ausführungsbeispiels einer Elektrolysevorrichtung.

Gleiche oder funktional gleiche Teile oder Merkmale werden in der nachfolgenden detaillierten Beschreibung der Figuren mit den gleichen Bezugszeichen gekennzeichnet. Ebenso sind in den Figuren nicht alle gleichen oder funktional gleichen Teile oder Merkmale mit einer Bezugsziffer versehen.

Fig. 1 zeigt ein Schnittbild durch ein erstes Ausführungsbeispiels einer Elektrolysevorrichtung 1 aus einer vorderen Ansicht.

Die Elektrolysevorrichtung 1 weist einen mit Wasser 5 gefüllten Behälter 10, zwei Elektroden 20, eine Gleichspannungsquelle 40, eine Bewegungseinrichtung 50, einen Separator 60 sowie zwei Auslässe 70A, 70B auf.

Der Behälter 10 ist quaderförmig ausgebildet, wobei der Behälter 10 einen Boden 11 sowie vier Seitenflächen 13 und einen Deckel 12 aufweist. Der Deckel 12 ist über die vier Seitenflächen 13 mit dem Boden 11 mechanisch verbunden. Der Behälter 10 kann auch einen Deckel 12 aufweisen. Der Behälter 10 kann auch eine zylinderförmige, kubische, kugelförmige oder eine jede andere Form aufweisen. Der Behälter 10 ist vorzugsweise aus Stahl, insbesondere Edelstahl, ausgebildet. Der Behälter 10 kann auch aus Kunststoff oder einem anderen Material ausgebildet sein.

Innerhalb des Behälters 10, der ein Behältervolumen aufweist, ist das Wasser 5 angeordnet. Innerhalb des Behälters 10 kann auch ein Wassergemisch, beispielsweise Natriumchlorid, Kaliumhydroxid oder Wasser mit Schwefelsäure angeordnet sein. Das Wasser 5 nimmt dabei einen Teil des Behältervolumens ein. Das im Behälter 10 angeordnete Wasser 5 kann auch das Behältervolumen vollständig ausfüllen.

Innerhalb des Behälters 10 sind zwei Elektroden 20 bewegbar angeordnet. Es kann auch nur eine Elektrode 20 innerhalb des Behälters 10 bewegbar angeordnet sein. Es können auch mehr als zwei Elektroden 20 innerhalb des Behälters 10 bewegbar angeordnet sein. Die Elektroden 20 sind zumindest teilweise innerhalb des sich im Behälter 10 befindlichen Wassers 5 eingetaucht. Die Elektroden 20 können auch vollständig innerhalb des im Behälter 10 befindlichen Wassers 5 eingetaucht sein. Die Elektroden 20 sind vorzugsweise aus einem gut leitenden und korrosionsbeständigen Material, beispielsweise aus Platin, Iridium, Edelstahl oder einer Nickellegierung.

Die Elektroden 20 weisen in dem in Fig. 1 gezeigten Ausführungsbeispiel dieselbe Form auf. Die Elektroden 20 können auch unterschiedliche Formen aufweisen. Die Elektroden 20 sind quaderförmig ausgebildet und weisen die Form einer Platte auf (vgl. Fig. 2). Die quaderförmige Form ist hinsichtlich der Komplexität der Anordnung der Elektrode 20 innerhalb des Behälters 10 vorteilhaft. Die Elektroden 20 können auch jede andere beliebige Form aufweisen. Beispielsweise können die Elektroden 20 zylinderförmig oder kugelförmig ausgebildet sein.

Die quaderförmigen Elektroden 20 weisen Seitenflächen 23 auf, die parallel zu den Seitenflächen 13 des Behälters 10 angeordnet sind. Die quaderförmigen Elektroden 20 weisen ein Bodenteil 21 und ein Oberteil 22 auf, wobei das Bodenteil 21 parallel zu dem Boden 11 des Behälters 10 und das Oberteil 22 parallel zu dem Deckel 12 des Behälters 10 angeordnet ist.

Die quaderförmige Elektrode 20 weist eine Längsachse L auf (vgl. Fig. 2), wobei die Längsachse L zwei Seitenflächen 13 des Behälters 10 orthogonal schneidet. Die quaderförmige Elektrode 20 weist eine Breitachse B auf, die orthogonal auf der Längsachse L steht und die beiden anderen Seitenflächen 13 des Behälters 10 orthogonal schneidet. Die quaderförmige Elektrode 20 weist darüber hinaus eine Querachse Q auf, die orthogonal zur Längsachse L und zur Breitachse B angeordnet ist und das Oberteil 22 sowie das Bodenteil 21 der quaderförmigen Elektrode 20 sowie den Boden 11 und den Deckel 12 des Behälters 10 schneidet.

Die beiden Elektroden 20 innerhalb des Behälters 10 sind über eine Gleichspannungsquelle 40 elektrisch miteinander verbunden. Die Gleichspannungsquelle 40 weist vorzugsweise einen Spannungswert kleiner gleich 1,8V auf. Die Gleichspannungsquelle 40 kann auch einen Spannungswert zwischen 1,23V bis 2,5V aufweisen. Durch Anlegen einer Gleichspannung an die Elektroden 20 wird eine der Elektroden 20 negativ geladen und als Kathode 25 bezeichnet, während die andere Elektrode 20 positiv geladen und als Anode 30 bezeichnet wird.

Die Anode 30 wird auch als Sauerstoffelektrode bezeichnet, da an der Anode 30 das Wasser 5 oxidiert und Sauerstoffgas 81 freigesetzt wird. Das freigesetzte Sauerstoffgas 81 steigt auf und sammelt sich in einer Sauerstoffkammer 80, die zwischen dem Deckel 12 des Behälters 10 und einer Wasseroberfläche 6 ausgebildet ist. Über einen Auslass 70A kann das freigesetzte Sauerstoffgas 81 in die Atmosphäre abgegeben oder in einem extra Tank (nicht zu sehen) gespeichert werden.

Die Kathode 25 wird auch als Wasserstoffelektrode bezeichnet, da an der Kathode 25 Reduktionsreaktionen stattfinden, bei denen Elektronen auf Wasserstoffionen übertragen werden und dabei Wasserstoffgas 86 entsteht. Das freigesetzte Wasserstoffgas 86 sammelt sich in einer Wasserstoffkammer 85, die zwischen dem Deckel 12 des Behälters 10 und der Wasseroberfläche 6 angeordnet ist. Über einen Auslass 70B kann das freigesetzte Wasserstoffgas 86 in einem extra Tank (nicht zu sehen) gespeichert werden.

Im Inneren des Behälters 10 der Elektrolysevorrichtung 1 ist der Separator 60, der den Anodenbereich bzw. den Sauerstoffgasbereich vollständig vom Kathodenbereich bzw. dem Wasserstoffgasbereich trennt und verhindert, dass sich die Sauerstoff- und Wasserstoffgase 85, 86 nach ihrer Erzeugung wieder vermischen. Der Separator 60 erstreckt sich von dem Boden 11 des Behälters 10 bis zu dem Deckel 12 des Behälters 10. Der Separator 60 weist vorzugsweise eine hohe ionische Leitfähigkeit, eine elektrische Isolierung, eine Korrosionsbeständigkeit und eine mechanische Festigkeit auf. Bei einer alkalischen Elektrolyse werden häufig poröse keramische Membranen oder Kunststoffmembranen als Separatoren 60 eingesetzt. Bei einer Proton-Exchange-Membran-Elektrolyse ist zwischen dem Anodenbereich und dem Kathodenbereich eine Polymermembran als Separator 60 angeordnet.

Die Bewegungseinrichtung 50 ist mechanisch mit den Elektroden 20, d. h. der Anode 30 und der Kathode 25, gekoppelt. Die mechanische Kopplung kann starr, z. B. durch eine Stange, flexibel, z. B. durch ein Seil, eine Feder oder einen elastischen Dämpfer, oder durch einen Reibungskontakt erfolgen. Während des Elektrolyseprozesses treibt die Bewegungseinrichtung 50 über die mechanische Kopplung die Elektroden 20 an, sodass diese eine Bewegung, insbesondere eine hochfrequente Schwingung oder Vibration, innerhalb des Behälters 10 durchführen.

In einer alternativen und nicht dargestellten Ausgestaltung kann die Bewegungseinrichtung 50; 150A, 150B zusätzlich oder anstelle der direkten Kopplung an die Elektroden 20 auch mechanisch mit dem Behälter 10; 210; 310 gekoppelt sein, so dass der Behälter und damit die gesamte Elektrolysevorrichtung 1; 100; 200; 300 in Schwingung oder Vibration versetzt wird. Durch die so erzeugten Beschleunigungen innerhalb des Flüssigkeitsvolumens werden die an den Elektroden 20 anhaftenden Gasblasen ebenfalls von den Elektrodenoberflächen abgelöst, ohne dass die elektrochemische Wirkungsweise der Elektrolyseeinheit geändert wird.

Die Bewegungseinrichtung 50 weist vorzugsweise eine Steuereinheit (nicht zu sehen) auf, die die Frequenz und die Intensität der Auslenkung der Bewegung der Elektrode 20 steuert, um die Bewegung, insbesondere die Schwingungen und die Vibrationen, entsprechend den spezifischen Anforderungen der Gasblasenverkleinerung und Gasblasenabführung zu verbessern.

Die Bewegungseinrichtung 50 kann als pneumatische Bewegungseinrichtung ausgebildet sein. Die pneumatische Bewegungseinrichtung ist vorzugsweise als Kugelvibrator, Rollenvibrator oder Kolbenvibrator ausgebildet. Insbesondere kann die pneumatische Bewegungseinrichtung als hochfrequente pneumatische Bewegungseinrichtung ausgebildet sein.

Die Bewegungseinrichtung 50 kann als elektrische Bewegungseinrichtung ausgebildet sein. Die elektrische Bewegungseinrichtung ist vorzugsweise als Elektro-Außenvibrator, Elektro-Innenvibrator und Rüttelflasche ausgebildet. Insbesondere kann die elektrische Bewegungseinrichtung als hochfrequente elektrische Bewegungseinrichtung ausgebildet sein.

Die Bewegungseinrichtung 50 treibt die Elektrode 20 innerhalb des Behälters 10 an. Dabei kann die Elektrode eine translatorische Bewegung und/oder eine rotatorische Bewegung durchführen.

Bei der translatorischen Bewegungen wird zwischen einer geradlinigen translatorischen Bewegung 90 und einer gekrümmten translatorischen Bewegung 95 unterschieden. Bei der geradlinigen translatorischen Bewegung 90 erfolgt die Bewegung der Elektrode 20 entlang einer einzigen Raumrichtung. In Fig. 1 geben die Pfeile die Bewegungsrichtungen der Elektroden 20 an. Die durch die Pfeile angedeutete Bewegung ist die einer geradlinigen translatorischen Bewegung 90. Die Bewegung ist periodisch und verringert und vergrößert den Abstand zum Boden 11 des Behälters 10 entlang der Querachse Q der Elektrode 20. Die geradlinige translatorische Bewegung 90 kann auch entlang der Breitachse B der Elektrode 20 erfolgen. Die geradlinige translatorische Bewegung 90 ist parallel zu einer Seitenfläche 13 des Behälters 10 gerichtet. Die Elektrode 20 kann auch zwei geradlinige translatorische Bewegungen 90 gleichzeitig durchführen. Beispielsweise ist eine geradlinige translatorische Bewegung 90 entlang der Breitachse B gerichtet und die andere geradlinige translatorische Bewegung 90 ist in Richtung der Querachse Q gerichtet.

Bei der gekrümmten translatorischen Bewegung 95 folgt die Elektrode 20, bzw. ein beliebiger Punkt der Elektrode 20 einer gekrümmten, vorzugsweise einer elliptischen, exzentrischen oder kreisrunden, Bahn. In Fig. 2 ist die gekrümmte translatorische Bewegung 95 durch den kreisrunden Pfeil angedeutet. Die gekrümmte translatorische Bewegung 95 weist einen Richtungsvektor in Richtung der Längsachse L der Elektrode 20 sowie einen Vektor in Richtung der Querachse Q der Elektrode 20 auf. Die gekrümmte translatorische Bewegung 95 verläuft parallel zu den Seitenflächen 13 des Behälters 10, die auch von der Breitachse B der Elektrode 20 geschnitten werden.

Beispielsweise führt die Elektrode 20 eine geradlinige translatorische Bewegung 90 aus, die durch einen elektrischen Außenvibrator oder pneumatischen Kolbenvibrator mit einer Frequenz von 15 bis 60 Hz, vorzugsweise 45 Hz, erzeugt wird, wobei die Auslenkung oder Schwingungsamplitude der Elektrode 20 aus der Ruhelage zwischen 0,5 und 2 mm beträgt. In einem anderen Beispiel führt die Elektrode 20 eine geradlinige translatorische Bewegung 90, die durch eine Rüttelflasche oder Innenrüttler mit einer Frequenz von 14 bis 250 Hz erzeugt wird, wobei die Auslenkung oder Schwingungsamplitude der Elektrode 20 aus der Ruhelage zwischen 0,05 mm und mehreren Millimeter beträgt.

In einem weiteren Beispiel führt die Elektrode 20 eine gekrümmte translatorische Bewegung 95 aus, die durch einen pneumatischen Kugelvibrator mit einer Frequenz von 705 Hz und einem Durchmesser D von 0,067 mm erzeugt wird. In einem weiteren Beispiel führt die Elektrode 20 eine gekrümmte translatorische Bewegung 95 aus, die durch einen pneumatischen Kugelvibrator mit einer Frequenz von 175 Hz und einem Durchmesser D oder Mindestabstand von 1,2 mm erzeugt wird. In einem anderen Beispiel führt die Elektrode 20 eine gekrümmte translatorische Bewegung 95 aus, die durch einen pneumatischen Rollenvibrator oder Kugelvibrator mit einer Frequenz zwischen 120 und 600Hz und einem Durchmesser D oder Mindestabstand von 0,07 bis 3mm erzeugt wird.

Die Elektroden 20 können auch eine rotatorische Bewegung innerhalb des Behälters ausführen. Dabei kann sich die Elektrode 20 insbesondere um die Breitenachse B der Elektrode 20 drehen. Die Elektrode 20 kann auch eine Bewegung ausführen, die aus einer rotatorischen und einer translatorischen Bewegung besteht.

In Fig. 2 ist ein Schnittbild der Elektrolysevorrichtung 1 aus Ausführungsbeispiel 1 aus einer Seitenansicht gezeigt.

Die Elektrode 20 ist plattenförmig innerhalb des quaderförmigen Behälters 10 angeordnet, wobei die Bewegungseinrichtung 50 mit der Elektrode 20 an beiden Enden des Oberteils 22 der Elektrode 20 mechanisch angebunden ist.

Die Bewegungseinrichtung 50 kann dabei zwei Antriebseinheiten aufweisen, die pneumatisch oder elektrisch ausgebildet sind und während des Elektrolyseprozesses gleichsinnig die Elektrode 20 antreiben. Die Bewegungseinrichtung 50 kann auch nur an einer Stelle mit der Elektrode 20 über eine mechanische Kopplung 99 mechanisch verbunden sein. Die gekrümmte translatorische Bewegung 95 ist durch den in der Mitte der Elektrode 20 angeführten kreisrunden Pfeil angedeutet.

In Fig. 3 ist ein zweites Ausführungsbeispiel der Elektrolysevorrichtung 100 gezeigt und unterscheidet sich zu dem in Fig. 1 und Fig. 2 gezeigten Ausführungsbeispiel dahingehend, dass zwei Bewegungseinrichtungen 150A, 150B ausgebildet sind. Eine Bewegungseinrichtung 150A ist mit der negativ geladenen Kathode 25 mechanisch verbunden. Die andere Bewegungseinrichtung 150B ist mit der positiv geladenen Anode 30 mechanisch verbunden.

Die Bewegungseinrichtungen 150A, 150B können dabei gleichsinnig die Anode 30 und die Kathode 25 antreiben. Die Bewegungseinrichtungen 150A, 150B können auch die Anode 30 und die Kathode 25 gegensinnig antreiben. Die Bewegungseinrichtungen 150A, 150B können die Auslenkung sowie die Frequenz mit der sie die Anode 30 bzw. die Kathode 25 ansteuern unterschiedlich stark ausführen.

Sind mehr als zwei Elektroden 20 innerhalb des Behälters 10 angeordnet, kann jede einzelne Elektrode 20 über seine eigene Bewegungseinrichtung 150A, 150B angetrieben werden. Beispielsweise sind zwei Anoden 30 und zwei Kathoden 25 in dem Behälter 10 angeordnet, wobei jede Anode 30 und jede Kathode 25 mit einer eigenen Bewegungseinrichtung 150A, 150B mechanisch verbunden ist.

In Fig. 4A ist ein Schnittbild eines dritten Ausführungsbeispiels einer Elektrolysevorrichtung 200 aus einer Draufsicht gezeigt. Der Behälter 210 ist zylinderförmig ausgebildet. Die Elektroden 20 sowie die anderen Bauteile sind gleich wie in den Ausführungbeispielen zuvor ausgebildet.

In Fig. 4B ist ein Schnittbild eines vierten Ausführungsbeispiels der Elektrolysevorrichtung 300 aus einer Draufsicht gezeigt. Der Behälter 310 sowie die Elektroden 320 sind zylinderförmig ausgebildet. Im Übrigen sind Aufbau und Ausgestaltung der Elektrolysevorrichtung 300 identisch mit den Elektrolysevorrichtungen 1, 100 der Ausführungsbeispiele eins und zwei.

### Bezugszeichenliste

- 1: Elektrolysevorrichtung

- 5: Wasser
- 6: Wasseroberfläche

- 10: Behälter
- 11: Boden
- 12: Deckel
- 13: Seitenfläche

- 20: Elektrode
- 21: Bodenteil
- 22: Oberteil
- 23: Seitenfläche

- 25: Kathode

- 30: Anode

- 40: Gleichspannungsquelle

- 50: Bewegungseinrichtung

- 60: Separator

- 70A: Auslass (Sauerstoffgas)
- 70B: Auslass (Wasserstoffgas)

- 80: Sauerstoffkammer
- 81: Sauerstoffgas
- 85: Wasserstoffkammer
- 86: Wasserstoffgas

- 90: Geradlinige translatorische Bewegung

- 95: Gekrümmte translatorische Bewegung

- 99: Mechanische Kopplung

- 100: Elektrolysevorrichtung

- 150A: Bewegungseinrichtung
- 150B: Bewegungseinrichtung

- 200: Elektrolysevorrichtung

- 210: Behälter

- 300: Elektrolysevorrichtung

- 310: Behälter

- 320 L: Längsachse (Elektrode)
- B Q: Breitachse (Elektrode) Querachse (Elektrode)
- D: Durchmesser

## Patentansprüche

1. Elektrolyseverfahren zur Erzeugung von Wasserstoff mit folgenden Verfahrensschritten:
- Anlegen einer Spannung an mindestens eine Elektrode (20; 320), die zumindest teilweise in ein Wasser (5) oder ein Wassergemisch in einem Behälter (10; 210; 310) eingetaucht ist,
- wobei sich während des Elektrolyseprozess das Wasser (5) oder das Wassergemisch in seine Bestandteile Wasserstoff und Sauerstoff auftrennen, und sich im Bereich der mindestens einen Elektrode (20; 320) Sauerstoffgas (81) und/oder Wasserstoffgas (86) bilden,
- Bewegen der mindestens einen Elektrode (20; 320) durch eine Bewegungseinrichtung (50; 150A, 150B), wodurch die an der Elektrode (20; 320) anhaftenden Sauerstoffgase (81) und/oder Wasserstoffgase (86) abgelöst werden.

2. Elektrolyseverfahren nach Anspruch 1,
**dadurch gekennzeichnet, dass**
die Bewegungseinrichtung (50; 150A, 150B) die mindestens eine Elektrode (20; 320) während des Elektrolyseprozesses in eine Schwingung oder eine Vibration, vorzugsweise in eine hochfrequente Schwingung oder hochfrequente Vibration, versetzt.

3. Elektrolyseverfahren nach einem der vorherigen Ansprüche,
**dadurch gekennzeichnet, dass**
während des Elektrolyseverfahrens die mindestens eine Elektrode (20; 320) eine translatorische Bewegung durchführt.

4. Elektrolyseverfahren nach einem der vorherigen Ansprüche,
**dadurch gekennzeichnet, dass**
während des Elektrolyseverfahrens die Elektrode (20; 320) eine geradlinige translatorische Bewegung 90 durchführt.

5. Elektrolyseverfahren nach einem der vorherigen Ansprüche,
**dadurch gekennzeichnet, dass**
während des Elektrolyseprozesses die Elektrode (20; 320) bei der geradlinigen translatorischen Bewegung 90 um 0,5 mm bis 2,5 mm aus ihrer Ruhelage ausgelenkt wird.

6. Elektrolyseverfahren nach einem der vorherigen Ansprüche,
**dadurch gekennzeichnet, dass**
die geradlinige translatorische Bewegung 90 der Elektrode (20; 320) während des Elektrolyseprozesses eine Frequenz zwischen 5 und 75 Hz, vorzugsweise eine Frequenz zwischen 15 und 60 Hz, aufweist.

7. Elektrolyseverfahren nach einem der vorherigen Ansprüche,
**dadurch gekennzeichnet, dass**
während des Elektrolyseverfahrens die Elektrode (20; 320) eine gekrümmte translatorische Bewegung 95 durchführt.

8. Elektrolyseverfahren nach einem der vorherigen Ansprüche,
**dadurch gekennzeichnet, dass**
die gekrümmte translatorische Bewegung 95 auf einer gekrümmten Bahn einen maximalen Durchmesser D von 0,05 mm bis 3 mm aufweist.

9. Elektrolyseverfahren nach einem der vorherigen Ansprüche,
**dadurch gekennzeichnet, dass**
die gekrümmte translatorische Bewegung 95 der Elektrode (20; 320) während des Elektrolyseprozesses eine Frequenz zwischen 20 und 1000 Hz, vorzugsweise eine Frequenz zwischen 120 und 705 Hz,s aufweist.

10. Elektrolyseverfahren nach einem der vorherigen Ansprüche,
**dadurch gekennzeichnet, dass**
die Elektrode (20; 320) während des Elektrolyseverfahrens eine rotatorische Bewegung durchführt.

11. Elektrolyseverfahren nach einem der vorherigen Ansprüche,
**dadurch gekennzeichnet, dass**
mindestens zwei Elektroden (20; 320), vorzugsweise mindestens eine Kathode (25) und mindestens eine Anode (30), innerhalb des Behälters (10; 210; 310) angeordnet sind, und dass die mindestens zwei Elektroden (20; 320) während des Elektrolyseprozesses zeitgleich dieselbe Bewegung vollziehen.

12. Elektrolysevorrichtung (1; 100; 200; 300) zur Erzeugung von Wasserstoff, aufweisend:
- einen Behälter (10; 210; 310), wobei der Behälter (10; 210; 310) zumindest teilweise mit Wasser (5) oder einem Wassergemisch befüllt ist,
- mindestens eine Elektrode (20; 320), wobei die mindestens eine Elektrode (20; 320) zumindest teilweise in dem innerhalb des Behälters (10; 210; 310) befindlichen Wasser (5) oder Wassergemisch eingetaucht ist,
**dadurch gekennzeichnet, dass**
- die mindestens eine Elektrode (20; 320) bewegbar angeordnet ist, und
- mit der mindestens einen Elektrode (20; 320) eine Bewegungseinrichtung (50; 150A, 150B) mechanisch verbunden ist, die die mindestens eine Elektrode (20; 320) während des Elektrolyseprozesses bewegt.

13. Elektrolysevorrichtung (1; 100; 200; 300) nach Anspruch 12,
**dadurch gekennzeichnet, dass** Bewegungseinrichtung (50; 150A, 150B) als pneumatische Bewegungseinrichtung oder elektrische Bewegungseinrichtung ausgebildet ist, und die Bewegungseinrichtung (50; 150A, 150B) die mindestens eine Elektrode (20; 320) während des Elektrolyseprozesses in Bewegung versetzt.

14. Elektrolysevorrichtung (1; 100; 200; 300) nach einem der Ansprüche 12 oder 13,
**dadurch gekennzeichnet, dass** die pneumatische Bewegungseinrichtung als Kugelvibrator, Rollenvibrator oder Kolbenvibrator ausgebildet ist.

15. Elektrolysevorrichtung (1; 100; 200; 300) nach einem der Ansprüche 12 bis 14,
**dadurch gekennzeichnet, dass**
mindestens zwei Elektroden (20; 320) innerhalb des Behälters (10; 210; 310) angeordnet sind, zwischen denen eine Gleichspannung angelegt wird, sodass eine der mindestens zwei Elektroden (20; 320) mindestens eine Anode (30) und die andere der mindestens zwei Elektroden (20; 320) mindestens eine Kathode (25) ist, wobei zwischen der mindestens einen Anode (30) und der mindestens einen Kathode (25) ein Separator (60) angeordnet ist, wobei die mindestens eine Anode (30) und die mindestens eine Kathode (25) bewegbar angeordnet und mit der Bewegungseinrichtung (50; 150A, 150B) mechanisch verbunden sind.

16. Elektrolysevorrichtung (1; 100; 200; 300) nach einem der Ansprüche 12 bis 15,
**dadurch gekennzeichnet, dass** die Elektrolysevorrichtung (1; 100; 200; 300) zwei Bewegungseinrichtung (50; 150A, 150B) aufweist, wobei eine Bewegungseinrichtung (50; 150A, 150B) die mindestens eine Kathode (25) und die andere Bewegungseinrichtung (50; 150A, 150B) die mindestens eine Anode (30) während des Elektrolyseprozesses mechanisch bewegt.
